# EUROPÄISCHE PATENTSCHRIFT

(11) **EP 0 670 025 B1**
(45) Veröffentlichungstag und Bekanntmachung des Hinweises auf die Patenterteilung: **17.02.1999**
(21) Anmeldenummer: 94928753.6
(22) Anmeldetag: 29.09.1994
(51) Int. Cl.: F24F 11/00

(54) **GERÄT ZUR BE- ODER ENTLÜFTUNG EINES INNENRAUMES**
AIR SUPPLY AND AIR EVACUATION DEVICE FOR AN INTERIOR SPACE
DISPOSITIF D'AMENEE ET D'EVACUATION D'AIR POUR UN ESPACE INTERIEUR

(30) Priorität: 29.09.1993 DE 4333195
(43) Veröffentlichungstag der Anmeldung: 06.09.1995
(73) Patentinhaber: LUNOS-LÜFTUNG GmbH & Co Ventilatoren KG, D-13593 Berlin (DE)
(72) Erfinder: SCHÖTTLER, Hans-Jürgen, D-10623 Berlin (DE)
(74) Vertreter: Christiansen, Henning, Dipl.-Ing.
(86) Internationale Anmeldenummer: DE9401176
(87) Internationale Veröffentlichungsnummer: WO9509328

(56) Entgegenhaltungen:
- EP-A- 0 341 022
- GB-A- 2 242 515
- US-A- 4 407 447

## Beschreibung

Die Erfindung betrifft einen Raumlüfter zur Be- oder Entlüftung eines Innenraums nach dem Oberbegriff des Anspruchs 1. Ein derartiges Gerät ist aus der Druckschrift GB-A-2 242 515 bekannt.

Mit einem solchen Gerät ist es möglich, unter Zugrundelegung eines Meßsignals der Innenraumfeuchte in einem zu be- oder entlüftenden Raum über eine analoge Klappen- oder Motorsteuerung den Luftdurchsatz so zu steuern, daß die Luftfeuchte in einem vorgegebenen Bereich gehalten wird.

Ein aktives Zuluftgerät, wie es etwa aus EP-A-0 428 240 bekannt ist, arbeitet dabei grundsätzlich in einem Kennfeld, wie es in Fig. 1 gezeigt ist, und zwar insbesondere im Dauerbetrieb mit veränderlicher Drehzahl. Es ist bekannt, daß das bei der lufttechnischen Auslegung von Wohngebäuden im Mittelpunkt der technischen Überlegungen stehende Gefühl der Behaglichkeit für die Bewohner neben der Luftfeuchte von weiteren physikalischen Größen - insbesondere Lufttemperatur, Umschließungsflächentemperatur, Luftgeschwindigkeit, CO₂-Gehalt, Geruchsstoffkonzentration, Schallpegel, Belichtung - abhängt, von denen ein Teil durch lufttechnische Maßnahmen beeinflußt wird bzw. beeinflußbar ist. Die Luftfeuchte muß dabei nicht notwendig die wichtigste Größe sein. Es ist daher wünschenswert, die Be- und Entlüftung eines Raumes, in dem sich Personen aufhalten, derart zu gestalten, daß diese den Raum als behaglich empfinden.

Im übrigen sind mit der Be- und Entlüftung aber auch bauphysikalische Erfordernisse zu erfüllen. In herkömmlicher Weise reagieren die Nutzer von Wohngebäuden auf fehlendes Behaglichkeitsgefühl, insbesondere auf subjektiv unangenehme Empfindungen (hier speziell Geruchsbelästigung, subjektiv als hoch empfundene Raumfeuchte, als Zugluft empfundene hohe Luftgeschwindigkeit, als Geräuschbelästigung empfundenes Lüftergeräusch) unter anderem auch durch manuelle Betätigung vorhandener Abluftventilatoren, d.h. durch Ein-/Ausschalten oder - soweit technisch vorgesehen - Drehzahlumschaltung.

Die dabei vorgenommene Einstellung - etwa dauerhaftes Abschalten des Lüfters wegen der Geräuschentwicklung oder Dauerlauf bei hoher Drehzahl nach vergessener Rückschaltung - ist häufig dem Gebäude zustand oder der Behaglichkeit oder beiden objektiv nicht zuträglich.

Es ist neben der erwähnten Lüftersteuerung aufgrund der Raumluftfeuchte aus EP 0 085 428 bzw. EP 0 165 175 auch bekannt, anstelle der Luftfeuchte Temperaturdifferenzen im Raum oder neben der Luftfeuchte die Lufttemperatur als Steuergröße heranzuziehen.

Nahezu alle bekannten Raumbe- oder -entlüfter werden manuell bedient - was die beschriebenen Risiken birgt - oder aufgrund physikalischer Größen ohne Berücksichtigung der Anwesenheit von Personen gesteuert. Komplexere Steuerungen bzw. Regelungen unter gleichzeitiger Berücksichtigung der Nutzungssituation von Räumen sowie bauphysikalischer Erfordernisse werden jedoch nur bei Klimaanlagen, insbesondere zentral gesteuerten Raumklimasystemen, realisiert. Solche Klimasysteme sind kosten- und energieaufwendig in Herstellung und Betrieb und nach neueren Erkenntnissen auch aus arbeitsmedizinischer Sicht keineswegs optimal.

Die eingangs erwähnte GB-A-2 242 515 beschreibt einen Raumlüfter, bei dem auch Fühler zur Erfassung der Anwesenheit von Personen in einem Raum bzw. Raumbereich vorgesehen sind und dessen Steuerung unter Berücksichtigung der Personenanwesenheit erfolgt.

Es ist daher Aufgabe der Erfindung, ein Gerät zur Beoder Entlüftung eines Innenraumes bereitzustellen, das selbsttätig die Be- und Entlüftung in Abhängigkeit von dessen Nutzungszustand (der Anwesenheit und ggf. der Anzahl von Personen im Raum) bereits vorausschauend bewirken kann und damit zur weitgehenden Erfüllung lufttechnisch realisierbarer Behaglichkeitskriterien wie auch bauphysikalischer Erfordernisse geeignet ist.

Diese Aufgabe wird gelöst durch einen Raumlüfter, der die Merkmale des Anspruchs 1 aufweist.

Die Erfindung schließt den Gedanken ein, ein Be- und Entlüftungsgerät mit automatischer - d.h. von durch die Benutzer manuell vorgenommenen Schaltvorgängen bzw. Einstellungen unabhängiger - Erfassung der aufgrund von Erfahrungswerten aus der Vergangenheit zu bestimmten Zeiten zu erwartenden Anwesenheit von Personen im zu be- und entlüftenden Innenraum und entsprechender Steuerung des Luftdurchsatzes zu schaffen.

Ein solches Gerät ist in der Lage, die Be- und Entlüftung des Innenraumes (der auch aus mehreren Räumen bestehen kann, wobei sich die Personen nicht unbedingt in demjenigen Raum aufhalten müssen, in dem das Gerät installiert ist) in Abstimmung auf die Anwesenheit von Personen etwa nach vorgegebenen Einstellungen oder unter Erfassung lufttechnisch relevanter Meßgrößen vorrangig auf die Gewährleistung hoher Luftqualität und die Erreichung thermischer Behaglichkeit abzustellen. Zu Zeiten bzw. in Räumen, zu/in denen keine Personen anwesend sind, kann dagegen die Be- und Entlüftung so gesteuert werden, daß sie vorrangig der Erfüllung bauphysikalischer Erfordernisse (etwa durch intensive Entfeuchtung) dient oder optimal energiesparend abläuft (etwa durch Zufuhr der Frischluft zur Entfeuchtung über niedrig temperierte Räume der Wohnung).

Es ist im System mit weiteren Geräten zur Optimierung der Luftverteilung in einer Wohnung entsprechend der Anwesenheit von Personen in bestimmten Räumen zu bestimmten Zeiten in der Lage.

Zweckmäßige Ausgestaltungen sind den Unteransprüchen zu entnehmen.

Weitere Merkmale und Zweckmäßigkeiten der Erfindung ergeben sich aus der Beschreibung von Ausführungsbeispielen anhand der Figuren. Von der Figuren zeigen:
Fig. 1 eine den Arbeitsbereich eines feuchtegesteuerten Entlüfters verdeutlichende Darstellung der statischen Druckdifferenz in Abhängigkeit vom Fördervolumen,
Fig. 2 eine schematische Darstellung der Luftströme in eine, innerhalb einer und aus einer Wohnung mit mehreren Zuluftgeräten und einem Abluftgerät,
Fig. 3 eine auf Fig. 2 aufbauende Darstellung eines gesteuerten lufttechnischen Systems für ein Wohngebäude unter Einschluß des erfindungsgemäßen Gerätes,
Fig. 4 das Prinzipschaltbild der Steuerung des erfindungsgemäßen Gerätes in einer Ausführungsform,
Fig. 5 eine schematische Darstellung einer der Steuerung nach Fig. 4 zugeordneten Hierarchie von Signalübertragungsfenstern in Form von Zeitschlitzen,
Fig. 6 eine schematische Darstellung eines gegenüber Fig. 4 abgewandelten Teiles der Steuerung des erfindungsgemäßen Gerätes in einer Ausführungsform,
Fig. 7 eine Ansicht des mechanischen Aufbaus einer Ausführungsform des erfindungsgemäßen Gerätes (Vorderansicht mit aufgeklapptem Lüfterdeckel) in Form eines Entlüfters und
Fig. 8 das Schaltbild der Motorsteuerung des Gerätes gemäß Figur 7.

Bei dem in Figur 1 dargestellten Diagramm ist der (kreuzweise schraffiert gezeichnete) Arbeitsbereich AF eines feuchtegesteuerten Entlüfters, wie er anhand der Figuren 7 und 8 näher erläutert wird, wiedergegeben, wie er bei einer Ausführung nach der Erfindung eingesetzt wird. Auf der horizontalen Achse ist das Fördervolumen v in m³/h aufgetragen, während auf der vertikalen Achse die statische Druckdifferenz δpₛₜₐₜ in N/m² aufgetragen ist. Hierbei wird die Leistung des Lüftermotors näherungsweise proportional mit zunehmender Feuchte heraufgesetzt. Wie aus der Darstellung hervorgeht, ist damit auch das Fördervolumen - im wesentlichen unabhängig von den Eigenschaften des Abluftkanals bestimmten statischen Druckdifferenz - der relativen Feuchte proportional. Der Lüfter arbeitet im wesentlichen als "feuchtegeregelte Quelle mit konstantem Fördervolumen", wobei sich das tatsächliche Fördervolumen in Abhängigkeit von der statischen Druckdifferenz im Regelbereich zwischen von der Kurve a-d zu der Kurve b-c hin geringfügig vermindert.

Fig. 2 zeigt in einer räumlich anschaulichen Darstellung schematisch die strömungstechnischen Verhältnisse in und in der Umgebung einer Wohnung mit zeitgemäßer lufttechnischer Ausrüstung.

Es ist zu erkennen, wie durch mehrere Zuluftgeräte Luft in die Aufenthalts räume und von diesen - insbesondere über zu diesem Zweck vorgesehene Überströmöffnungen in den Innentüren - ins Bad strömt und über ein dort vorgesehenes Abluftgerät in einen Fortluftkanal abgesaugt wird. Anstelle eines Abluftgerätes können auch mehrere Geräte, insbesondere ein zweites Gerät in der Küche als zweitem wesentlichen Prozeßraum jeder Wohnung, vorgesehen sein.

In Fig. 3 ist schematisch und beispielhaft dargestellt, wie der Luftstrom grundsätzlich automatisch gesteuert werden kann:

Der Außenraum 1 einer Wohnung ist mit deren Innenraum 2 (der gemäß Fig. 3 aus einem Wohnraum 2a und einem Schlafraum 2b als Aufenthaltsräumen sowie einer Küche 2c und einem Bad 2d als sog. Prozeßräumen besteht) über je ein im Wohnraum 2a und im Schlafraum 2b angeordnetes Zuluftgerät 3a bzw. 3b, über die dem Innenraum 2 Frischluft zugeführt wird, sowie über je ein der Küche 2c und dem Bad 2d zugeordnetes Abluftgerät 4a bzw. 4b, über die Luft aus dem Innenraum 2 in den Außenraum 1 abgesaugt wird, verbunden. Die Anzahl der Zu- und Abluftgeräte kann sich von der gezeigten unterscheiden, grundsätzlich bis hin zum völligen Verzicht auf ein Zu- oder Abluftgerät unter bestimmten Bedingungen, die im weiteren noch erörtert werden.

Daneben gibt es - da eine Gebäudehülle niemals völlig dicht gestaltet werden kann - weitere Verbindungsstellen, an denen Neben-Zuluft und/oder Neben-Abluft zwischen dem Innenraum und dem Außenraum strömt.

Im Innenraum 2 sind zwei Innenfühler 5a und 5b, von denen der Fühler 5a etwa der Erfassung einer lufttechnisch relevanten physikalischen Größe (Lufttemperatur, Innenfeuchte, Umschließungsflachentemperatur, Luftgeschwindigkeit, Konzentration chemischer Stoffe in der Luft o.ä.) und der Fühler 5b der Erfassung der Anwesenheit von Personen im Innenraum dient, angeordnet, während im Außenraum1 ein Fühler 6 zur Erfassung einer lufttechnisch relevanten Größe im Außenraum (etwa der Außentemperatur, -feuchte oder -luftgeschwindigkeit) angeordnet ist. Selbstverständlich kann - wie im weiteren genauer ausgeführt wird, sowohl im Innen- als auch im Außenraum eine andere als die hier (lediglich beispielhaft) dargestellte Anzahl und Art von Fühlern vorgesehen sein, wobei in speziellen Ausgestaltungen insbesondere auf Außenraum-Fühler auch völlig verzichtet werden kann.

Die Fühler sind signalmäßig mit Steuereinheiten 7a bis 7d verbunden, die je eine Verarbeitungseinheit 71a bis 71d sowie je ein Stellglied 72a bis 72d aufweisen. Jedes Stellglied wird von der zugeordneten Verarbeitungseinheit mit einem (durch einem strichpunktierten Pfeil symbolisierten) Steuersignal Sa bis Sd beaufschlagt und kann auf das jeweils zugeordnete Zu- oder Abluftgerät 3a, 3b, 4a oder 4b eine (durch einen Doppelpfeil symbolisierte) Stellwirkung ausüben.

Mit einer solchen Anordnung kann über die Beeinflussung des Luftvolumenstromes durch jedes der Zu- und Abluftgeräte die den Innenraum durchströmende Luftmenge sowie deren räumliche Verteilung in Abhängigkeit von den mit den Fühlern erfaßten Größen gesteuert werden.

Wie im weiteren noch verdeutlicht wird, können dabei sowohl aktuelle als auch gespeicherte Werte der Größen zugrundegelegt und zusätzlich externe Signale mit berücksichtigt werden.

Das Schema nach Fig. 3 ist dabei als Prinzipdarstellung zu verstehen, von der vielfältige Modifikationen möglich sind: Die Fühler können den Steuereinheiten auf andere Weise zugeordnet sein, es können auch ungesteuerte Ab- und/oder Zuluftgeräte ins System einbezogen sein, mehreren Zu- oder Abluftgeräten kann eine Verarbeitungseinheit zugeordnet sein usw..

Fig. 4 zeigt das Prinzipschaltbild der Steuerung des erfindungsgemäßen Abluftgerätes in einer Ausführungsform. Diese Steuerung wird beeinflußt durch eine Anzahl von Signalen, welche von Steuerelementen bzw. Sensoren abgegeben werden, die einer Steuereinheit 1.0 des Abluftgerätes zugeordnet sind. Von der Steuereinheit 1.0 angesteuert wird ein Entlüftermotor 1.1, der in Abhängigkeit vom Zustand einer als Stellglied wirkenden Ansteuerschaltung 1.11. mit unterschiedlicher Drehzahl arbeiten kann, so daß die Entlüftungsleistung (der Abluftdurchsatz) dem aktuellen Entlüftungsbedarf sowie ggf. weiteren Bedingungen angepaßt werden kann.

Einige der Sensoren bzw. Steuerelemente, die im weiteren genauer cherakterisiert werden, sind mit dem Abluftgerät räumlich vereinigt, andere von diesem getrennt, und die Entlüftungsleistung kann auch durch entfernt gelegene Mittel über einen Bus 3.1 von externen Sensoren oder Steuergliedern bzw. in Abhängigkeit von externen Lüftungs- bzw. Entlüftungselementen beeinflußt werden. Innerhalb der Steuereinheit 1.0 werden in einer Steuerstufe Entfeuchtung 1.2 alle diejenigen Eingangsgrößen zusammengefaßt und verarbeitet, welche den Abluftdurchsatz im Hinblick auf die anzustrebende optimale Einstellung der Raumfeuchte beeinflussen.

Eine wesentliche Aufgabe der dargestellten Anordnung neben der Einstellung der Raumfeuchte besteht in der Abfuhr von verbrauchter Luft, um auf diese Weise Frischluft Zutritt zum Wohnraum bzw. zur Wohnung zu verschaffen. Die grundsätzlich dieser Aufgabe dienenden Verarbeitungsoperationen übernimmt eine Steuerstufe Frischluftbedarf 1.3.

Der Steuerstufe Entfeuchtung 1.2 werden von zwei Feuchtefühlern, einem Innenfühler 1.41 und einem Außenfühler 1.42, aktuelle Meßwerte der Luftfeuchtigkeit im Innen- bzw. im Außenraum übermittelt. Die Meßwerte des Innenfühlers 1.41 und des Außenfühlers 1.42 werden in einer Subtraktionsschaltung 1.43 zu einem Feuchtedifferenzsignal zusammenfaßt und einer nachfolgenden ODER-Schaltung 1.44 zugeführt.

Der Steuerstufe Frischluftbedarf 1.3 werden von einem CO₂-Sensor 1.51 und einer Verarbeitungsstufe Raumnutzung 1.52 Eingangssignale zugeführt. Die Verarbeitungsstufe Raumnutzung 1.52 erhält ihrerseits wiederum Eingangssignale von einer Erfassungsstufe Personenanwesenheit 1.61, welche den Aufenthalt von Personen ermittelt, sowie einem Zeitgeber 1.62 und einer Einheit zur Ermittlung periodischen Verhaltens 1.63.

Durch eine zusätzliche (in Fig. 4 der besseren Übersichtlichkeit halber nicht dargestellte) Verbindung zwischen dem Ausgang der Verarbeitungsstufe Raumnutzung 1.52 und einem Eingang der ODER-Stufe 1.44 wird dafür gesorgt, daß die Anwesenheit von Personen, die die Raumfeuchte mit beeinflußt, von vornherein in die Ermittlung des Entfeuchtungsbedarfs einbezogen werden kann, wobei die Größe des Einflusses der Anwesenheit von Personen im zu entlüftenden Innenraum auf die Raumfeuchte durch eine (etwa an Erfahrungswerten orientierte) Wichtung des übermittelten Signals beeinflußbar ist.

Schließlich ist eine Erfassungsstufe Luftabfuhrbedarf 1.71 vorgesehen, welche ausschließlich über den Bus 3.1 mit externen (nicht dargestellten) Eingabeeinrichtungen in Verbindung steht. Die Stufe 1.71 veranlaßt im durch entsprechende Eingangssignale aktivierten Zustand über die Ausgabe eines (externen) Steuersignals "Luftabfuhrbedarf" an die Ansteuerschaltung 1.11 eine Einschaltung bzw. Erhöhung der Drehzahl des Entlüftermotors 1.1 - etwa wenn durch Einschaltung von Zuluftgeräten eine Luftzufuhr erfolgt, die bei ausgeschaltetem oder mit niedrigem Luftdurchsatz arbeitendem Abluftgerät zu einem Luftüberdruck im Innnenraum führen würde.

Eine Abwandlung des Grundaufbaus der Feuchtesteuerung stellt im dargestellten Beispiel eine Effektivitatsteuerstufe 1.21 zur Feststellung des Einflusses der Entlüftung auf die Raumfeuchte und zur Steuerung des Abluftgerätes in Abhängigkeit vom Ergebnis dieser Feststellung dar, die anstelle des Außenfeuchtefühlers 1.42 und der Subtraktionsstufe 1.43 mit der Steuerstufe Entfeuchtung 1.2 verbunden sein kann.

Die Effektivitätssteuerstufe 1.21 weist einen mit dem Ausgang des Innenfühlers 1.41 verbundenen Meßwertspeicher 1.211 zur Zwischenspeicherung von Meßwerten der Innenraumfeuchte und eine Vergleicherstufe 1.212 auf, deren einer Eingang mit dem Meßwertspeicher 1.211, deren anderer Eingang mit dem Ausgang des Innenfühlers 1.41 und deren Ausgang (über zwischengeschaltete weitere Baugruppen) mit der Ansteuerschaltung 1.11 verbunden ist.

Der Effektivitätssteuerstufe 1.21 ist ein Zeitgeber 1.22 zugeordnet, der Steuersignale an Steuereingänge ihrer Funktionselemente sowie über ein UND-Gatter 1.23 an die Ansteuerschaltung 1.11 abgibt. Der zweite Eingang des UND-Gatters 1.23 ist mit dem Innenfühler 1.41 und sein Ausgang (wiederum mittelbar) mit der Ansteuerschaltung 1.11 verbunden. Gesteuert durch den Zeitgeber 1.22, wird bei Vorliegen eines Signals vom Innenfühler 1.41, das einen bestehenden Entfeuchtungsbedarf signalisiert, der Lüftermotor 1.1 zunächst für eine vorgegebene kurze Zeitspanne aktiviert und gleichzeitig der aktuelle Meßwert der Innnenraumfeuchte vor Beginn des Lüfterbetriebs im Meßwertspeicher 1.211 festgehalten. Nach Ablauf der vorgegebenen Zeitspanne werden der gespeicherte und der aktuelle Feuchtewert der Vergleicherstufe 1.211 zugeführt. Durch den Vergleich der durch den Meßfühler 1.41 zu Beginn und nach Ablauf der vorgegebenen Zeitspanne gemessenen Werte der Innenfeuchte wird die Effektivität der Entfeuchtung durch das Abluftgerät ermittelt. Im Ergebnis des Vergleichs wird ein Steuersignal an die Ansteuerschaltung 1.11 abgegeben.

Ergibt der Vergleich, daß die Einschaltung des Abluftgerätes oder dessen Betrieb mit erhöhter Drehzahl zu einer wirksamen Entfeuchtung geführt hat, wird der Betrieb in der entsprechenden Schaltstufe fortgesetzt, bis die vom Innenfühler gelieferten Meßwerte anzeigen, daß der Bereich optimaler Innenraumfeuchte erreicht ist. Zeigt der Vergleich hingegen, daß - beispielsweise wegen hoher Außen-Luftfeuchtigkeit - keine wirksame Entfeuchtung erzielt wurde, so wird der Lüftermotor 1.1 für eine längere Zeitdauer aus- oder in Grundlastbetrieb zurückgeschaltet, dann auf ein erneutes Signal vom Zeitgeber 1.22 hin wieder ein "Testlauf" eingeleitet usw..

Davon unbeeinflußt bleibt bei der vorliegenden Ausführungsform die Steuerung des Entlüfters aufgrund des durch die Anwesenheit von Personen im Raum bedingten Frischluftbedarfes, d.h. durch die Steuerstufe Frischluftbedarf 1.3. Die Sperrung des Ausgangssignals der Steuerstufe Entfeuchtung 1.2 erfolgt dabei durch die UND-Verküpfung des invertierten Ausgangssignals des Zeitgebers 1.22, der auch die Steuerimpulsfolgen an an die Effektivitätssteuerstufe 1.21 abgibt, mit dem Ausgangssignal dieser Stufe.

Mit dieser Schaltung ist es möglich, einen hinsichtlich der Einstellung der Raumfeuchte ohne Wirkung bleibenden Betrieb des Entlüfters zu unterbinden und damit Energie zu sparen und die mit dem Lüfterbetrieb verbundene Geräuschentwicklung zu vermeiden.

Um die Prinzipdarstellung in Fig. 4 übersichtlich zu halten, ist über den entsprechenden Baugruppen jeweils durch eine vertikal nach unten zeigende Pfeilspitze angedeutet, daß diese Einheit durch externe Steuerungsmittel bzw. die Anlagenkonfiguration in oder außer Betrieb gesetzt sein kann. Bei spezielleren Ausführungsformen bzw. Anwendungsfällen kann die jeweilige Baugruppe auch ganz entfallen (was einer Inaktivierung entspricht), wobei die Signalverarbeitung dann ausschließlich durch die verbleibenden Signalgruppen erfolgt, was deshalb möglich ist, weil die Ausgangssignale der betreffenden Signalgruppen (wie weiter unten näher dargestellt ist) sich nach Art von ODER-Stufen logisch verknüpfen, so daß das Ausgangssignal jeder Baugruppe lediglich einen zusätzlichen Anlaß zur Aktivierung des Entlüftermotors liefert.

Die dargestellten ODER-Glieder arbeiten vorzugsweise derart analog, daß jedes der dargestellten Eingangssignale für sich die Ausgabe eines Ausgangssignals bewirken kann, wobei die Wirkungen mehrerer Eingangssignale sich bis zu einem "maximalen" Ausgangssignal additiv überlagern. Insofern können die betreffenden ODER-Glieder auch als Additions-Glieder mit Begrenzung aufgefaßt werden. Die technische Realisierung kann rein digital erfolgen, wobei die teilweise analoge Beeinflussung der weiterzuverarbeitenden Signale etwa durch eine Pulsbreitensteuerung und nachfolgende Integration erzeugt werden kann.

Des weiteren deuten Pfeilspitzen, die seitlich in die jeweilige Baugruppe hinein zeigen, an, daß über den Bus 3.1 zusätzliche Signale, welche die betreffende Baugruppe mit beeinflussen, zugeführt werden können, um auf diese Weise in der betreffenden Verarbeitungsebene bei der Erzeugung des Motorsteuersignals mitzuwirken. Aus den Baugruppen heraus zeigende Pfeilspitzen deuten an, daß umgekehrt von diesen Baugruppen auch Signale auf den Bus 3.1 gelangen können, um externen Baugruppen zur Verarbeitung zugeführt zu werden.

Die Signalübertragung zwischen dem Bus 3.1 und den erwähnten Baugruppen übernimmt eine Schnittstelle 3.2. Die "Einfädelung" der Signale auf den Bus erfolgt dabei nach einem vorgegebenen Zeitprogramm, für das in Fig. 5 schematisch ein Beispiel gezeigt ist, so daß für jede der Baugruppen ein Signal fenster auf der Zeitleiste zur Verfügung steht.

Auf diese Weise kann eine Signalverknüpfung auf unterschiedlichen Verarbeitungsebenen erfolgen, so daß alle Signale zwischen unterschiedlichen Baugruppen des Lüftungssystems entsprechend ihrer hierarchischen Ordnung zusammengefaßt und ausgewertet werden können. Sensorsignale können als Eingangssignale verarbeitet werden, die Ergebnisse von Zwischenverarbeitungsschritten werden auf dieser Ebene ausgetauscht, während Signale der höchsten Verarbeitungsebene, welche unmittelbar die Notwendigkeit des Lufttransportes signalisieren, ebenfalls getrennt verarbeitet werden können. Auf diese Weise ist es möglich, örtlich verteilte Baugruppen mit minimalem Signalübertragungsaufwand zeitlich zu synchronisieren, wobei gleichzeitig auch eine hohe Flexibilität bei der Zusammenschaltung unterschiedlicher Geräte möglich ist. Darüberhinaus sind die Geräte auch funktionsfähig, wenn keine Signalübertragung stattfindet bzw. wenn sie selbständig arbeiten müssen.

Neben den bisher erwähnten Baugruppen ist noch eine Anzahl von weiteren Funktionseinheiten vorgesehen, welche für die Signalverknüpfung der vorgenannten Baugruppen vorgesehen sind und nachfolgend näher beschrieben werden sollen.

Die Erfassungsstufe Personenanwesenheit 1.61 bezieht ihre Eingangssignale von Sensoren, welche auf die Anwesenheit von Personen im zu entlüftenden Raum (oder gegebenenfalls auch einem anderen Raum der Wohnung) ansprechen. Dazu gehören beim erläuterten Beispiel ein Schallempfänger 1.611, ein Bewegungsmelder 1.612 und ein Lichtschalter 1.613, welche bei Aktivierung in gegenseitiger ODER-Verknüpfung ein Signal an die Erfassungsstufe Personenanwesenheit 1.61 weiterleiten. Deren Ausgang ist (im Beispiel über ein nachfolgend erklärtes ODER-Glied 1.64, dessen anderer Eingang mit einem weiteren Zeitgeber 1.62 verbunden ist) mit dem Eingang der Schaltstufe Raumnutzung 1.52 verbunden und beaufschlagt diese bei jeder Aktivierung für eine vorgegebene Zeitdauer mit einem Eingangssignal, welches die Anwesenheit von Personen und damit den entsprechenden Frischluftbedarf an die nachfolgenden Stufen signalisiert.

Eine optionale weitere Ausgestaltung der Steuerung des Abluftgerätes aufgrund der Benutzungssituation der zu entlüftenden Räume besteht in folgendem:

Aus einem Uhrzeitsignal (Ausgangssignal der Stufe 1.62, die als funkwellensynchronisierte Uhr - Funkuhr - ausgebildet ist) und dem Anwesenheitssignal von der Stufe 1.61 wird in einer Erfassungsstufe Benutzergewohnheit 1.63 durch eine Art "Schwungradkreis" nach Art eines phasengeregelten Kreises ein periodisches Signal gebildet, welches durch die Anwesenheit von Personen synchronisiert wird und im Tages zyklus ein Ausgangssignal entsprechend der üblichen Anwesenheit der Personen auch dann abgibt, wenn die Stufe 1.61 aktuell kein die Anwesenheit von Personen anzeigendes Signal ausgibt.

Damit läßt sich, wenn die Steuersignalbeaufschlagung der Ansteuerschaltung 1.11 mit einer Phasenvoreilung erfolgt, gewissermaßen ein "vorsorglicher" Luftaustausch herbeiführen, der im Falle zyklischer Anwesenheit von Personen im zu be- und entlüftenden Raum für Frischluft bereits vor Eintreffen der Personen sorgt.

Eine ähnliche Wirkung läßt sich - allerdings ohne die Möglichkeit einer selbsttätigen Adaptierung an sich ändernde Benutzergewohnheiten - auch durch die Eingabe von Uhrzeiten, zu denen im Raum üblicherweise Personen anwesend sind, über eine Eingabeeinheit 1.621 der Steuerstufe 1.62 und Abspeicherung in einem Benutzergewohnheitsspeicher 1.622 erreichen.

Fig. 6 zeigt eine weitere Variante der Steuerung des Abluftgerätes unter Verwendung von aus Daten aus der Vergangenheit berechneten Betriebseinstellungen des Gerätes.

Kernstück dieser Ausgestaltung ist eine abgewandelte Erfassungsstufe Benutzergewohnheit 1.63'. Ein Eingang dieser Stufe ist mit dem Ausgang des Benutzergewohnheitsspeichers 1.622 verbunden, der als zyklisch adressierbarer Speicher ausgebildet ist.

In den Benutzergewohnheits- bzw. Personenanwesenheitsspeicher wird unter Adreßsteuerung durch den Zeitgeber 1.62 die von dem Bewegungsmelder 1.611 erfaßte Anwesenheit von Personen im Erfassungsraum als Datengröße eingespeichert. Die Speicherung erfolgt dabei, gesteuert durch den Zeitgeber, in den synchron mit einem Kalenderzeitzyklus zyklisch adressierten Speicherplätzen des Speichers, wobei die Speicherplätze jeweils Zeiträumen innerhalb des Zeitzyklus entsprechen. Dabei werden, wenn der Zeitzyklus beispielsweise einem Tag entspricht, in den einzelnen Stunden des Tages (entsprechend den Zeiträumen des Kalenderzyklus) zugeordneten Speicherplätzen, die dort enthaltenen gespeicherten Werte mit der durchschnittlichen Zahl von Stunden in aufeinanderfolgenden Zeitzyklen erhöht, zu denen sich in dem Raum in diesem Zeitraum Personen aufhalten. Der Speicher hält damit die betreffenden Daten nach Art eines Histogramms fest. Die Überschreitung einer vorgegebenen Amplitudenschwelle für einen Zeitraum innerhalb des Zyklus bedeutet, daß hier ein die Personenanwesenheit anzeigendes Signal auch dann ausgegeben wird, wenn eine Person in dem betreffenden Raum nicht wirklich anwesend ist. Auf diese Weise entwickelt sich ein Lüftungsprofil für die Räume, welches sich zeitzyklisch an die Benutzergewohnheiten angleicht, so daß Frischluft auch vorgehalten wird, wenn die Bewohner die Räume erst später betreten. Hierzu ist es insbesondere günstig, wenn bei der Auswertung der Daten aus dem Personenanwesenheitsspeicher das Auslesen des Speichers zeitlich voreilend gegenüber dem realen Zeitzyklus vorgenommen wird. Damit ist stets für eine rechtzeitige Durchlüftung gesorgt.

Die Erfassung und Speicherung der Daten erstreckt sich zweckmäßigerweise über einen Zeitraum von mindestens mehreren Tagen, um die Benutzergewohnheiten hinreichend widerspiegelnde Daten zur Gewinnung verläßlicher Erwartungswerte verfügbar zu haben.

Hierbei kann die Registrierung auch in einem matrixartig organisierten Speicher in der Weise erfolgen, daß bei zeilenartiger Organisation in Richtung zunehmender Zeitwerte verschiedene in gleichen Zeiträumen aufgenommene Personenanwesenheitsdaten in Richtung der anderen Koordinate organisierten Speicherplätzen festgehalten werden. Dabei erfolgt etwa die x-Adreßsteuerung nach einem vorgegebenen Zeittakt (etwa alle 15 min) für den Zeitraum eines Tages, während die y-Adressen durch das - ebenfalls im Zeitgeber verfügbare und durch diesen adressierbare - Datum gebildet sind. Die Steuerung des Speichers hinsichtlich der y-Adressen kann dabei in Art eines Schieberegisters derart erfolgen, daß die Daten zur Personenanwesenheit nur für eine vorgegebene Anzahl von Tagen (z.B. 7 oder 30) in der Vergangenheit gespeichert werden, d.h. mit der Speicherung eines neuen Datensatzes für einen Tag der älteste Datensatz gelöscht wird.

Ein zweiter Eingang der Erfassungsstufe 1.63' ist mit dem Ausgang eines Betriebseinstellungsspeichers 1.624 verbunden, der analog zum Speicher 1.622 organisiert ist und in gleicher Weise vom Zeitgeber 1.62 getaktet wird und in den von einer Registriereinheit für Geräteeinstellungen 1.10.1 übermittelte Daten zum Betriebszustand des Gerätes eingespeichert sind.

Entsprechend dem auch zur Einspeicherung der Daten verwendeten Zeittakt wird auf einen entsprechenden Steuerbefehl hin sequentiell x-Datensätze (Zeileninhalte) des Speichers 1.622 durch eine Verarbeitungseinheit 1.631 und werden die entsprechenden Speicherinhalte der Speicher 1.622 und 1.624 durch eine weitere Verarbeitungseinheit 1.632 ausgelesen.

Die Verarbeitungseinheit 1.631 führt eine Berechnung von Erwartungswerten für die Anwesenheit eines Benutzers im fraglichen Raum in Abhängigkeit von der (Tages-)Zeit aus, indem im einfachsten Falle die Anzahl der Speicherplätze, in denen ein die Anwesenheit einer Person im Innenraum 2 repäsentierender Datenwert ("1") vorliegt, durch die Gesamt-Anzahl der belegten Speicherplätze (d.h. erfaßten Tage) dividiert wird.

Die Verarbeitungseinheit 1.632 berechnet Korrelationen zwischen Benutzeranwesenheit und Geräteeinstellung. Über diese letztere Verarbeitungseinheit ist das System trainierbar, da eine manuelle Vorgabe der Geräteeinstellung durch die Benutzer während ihrer Anwesenheitszeiten über den für die Datenerfassung genutzten Zeitraum die den Nutzerwünschen entsprechende Korrelation ergibt.

Es kann jedoch auch ohne "Training" betrieben werden, indem während des Datenerfassungszeitraumes ausschließlich unter Zugrundelegung der lufttechnisch relevanten Meßgrößen (im obigen Beispiel etwa der Signale der Aufnehmer 1.41 oder 1.51) ermittelte Geräteeinstellungen zugelassen und die entsprechenden Einstellwerte erfaßt und gespeichert werden.

Die durch die Verarbeitungseinheit 1.631 errechnete Erwartungswertefolge und die durch die Verarbeitungseinheit 1.632 berechneten Korrelationen werden einer weiteren Verarbeitungseinheit 1.633 zugeführt, wo eine Zuordnung hergestellt wird, deren Ergebnis eine Wertetabelle für Betriebseinstellungen des Gerätes in Abhängigkeit von der (Tages-)Zeit ist, die in einem zweiten Betriebseinstellungsspeicher 1.634 abgespeichert wird. Dabei wird etwa im einfachsten Falle angenommen, daß ein Erwartungswert für die Anwesenheit einer Person im Raum zu einem bestimmten Zeitpunkt von größer als 0,5 (50%) zur Auslösung derjenigen Betriebseinstellung führen soll, die für den Fall der Anwesenheit von Personen vorbestimmt wurde, während einem Erwartungswert von kleiner als 0,5 diejenige Betriebseinstellung zugeordnet wird, die bei Abwesenheit von Personen im Raum vorgesehen ist.

Die gespeicherten Werte können, wiederum unter Steuerung durch den Zeitgeber 1.62, unmittelbar als Steuersignale dem Stellglied 1.11 oder einer diesem noch vorgeschalteten weiteren Verarbeitungsstufe - etwa der Stufe 1.64 oder der Stufe 1.53 nach Fig. 4 - zugeführt werden.

Der Schaltstufe "Raumnutzung" 1.52 nachgeschaltet ist ein weiteres ODER-Glied 1.53, das das Ausgangssignal der Stufe 1.52 mit dem des CO₂-Sensors 1.51 für die Luftqualität verknüpft und mit dem aus der Verknüpfung gewonnenen Signal die Steuerstufe Frischluftbedarf 1.3 speist. So wird bewirkt, daß das Abluftgerät in Abhängigkeit von der Frequentierung des zu be- und entlüftenden Raumes oder aber der Erreichung eines Grenzwertes der CO₂-Konzentration als Maß für die Luftqualität eingeschaltet bzw. mit erhöhter Drehzahl und damit erhöhtem Luftdurchsatz betrieben wird.

Das Ausgangssignal dieser Stufe wird wiederum über ein weiteres ODER-Glied 1.81 mit dem Ausgangssignal der Steuerstufe Entfeuchtungsbedarf 1.2 zusammengeführt und dient als Eingangssignal der Ansteuerschaltung 1.11 für den Entlüfter-Motor 1.1.

Eine Bedienungsbaugruppe 1.9 ermöglicht die manuelle Eingabe von Steuersignalen, Betriebsparametern etc. für die verschiedenen Baugruppen. Dabei werden die Eingangssignale, welche durch vertikal nach unter gerichtete Pfeile repräsentiert sind und beispielsweise auch von externen Stufen über den Bus 3.1 erscheinen können, unmittelbar eingegeben. Diese Eingabe kann entweder zu Testzwecken oder auch während des Betriebs erfolgen. Die Eingabeeinheit 1.621 kann in die Bedienungsbaugruppe 1.9 integriert sein.

Über die Bedienungsbaugruppe 1.9 können auch ferngelegene Abluftgeräte oder andere Funktionselemente eines Be- und Entlüftungssystems gesteuert werden. Hierzu bedarf es lediglich einer Zuordnung von Zeitfenstern (und Unterzeitfenstern) auf dem gemeinsamen Steuerbus für die angeschlossenen Einheiten und ihrer einzelnen Baugruppen sowie einer entsprechenden Zeitcodierung der auszugebenden Steuersignale. Durch Auswahl der Zeitfenster mittels einer geeigneten Programmierung der Steuerschalter oder signalabgebenden Funktionen lassen sich über die Zeitfenster zeitlich sequentielle Signalverknüpfungen schaffen, welche in ihrer Funktion einer Schalt- und Steuermatrix entsprechen, bei der nach Art von Zeilen geführte Leitungen mit nach Art von Spalten geführten Leitungen durch wahlweise Verbindung in den Kreuzungspunkten einander zuordenbar sind.

Auf diese Weise sind die Baugruppen generell gleichwertig und die Signale entsprechend den Gegebenheiten und der technischen Weiterentwicklung programmiert verknüpfbar. Die Baugruppen sind universell verwendbar und es können bei späterem Bedarf auch weitere Baugruppen ohne weiteres nachgerüstet werden.

Über eine Signalleitung von der Ansteuerschaltung 1.11 wird ein das Anlaufen des Motors 1.1 (oder dessen Lauf mit erhöhter Drehzahl) anzeigendes Signal auf den Bus 3.1 übertragen. Dieses Signal kann von einem angeschlossenen Zuluftgerät empfangen und als Signal für die erforderliche Bereitstellung von Zuluft gewertet werden, so daß insoweit eine zuluftseitige Verbindung zum Außenraum hergestellt wird.

Damit können auch mehrere Zuluftgeräte mit einem Abluftgerät betrieben werden. Ein Signal "Luftabfuhrbedarf" eines Zuluftgerätes entspricht prinzipiell einem Signal "Luftzufuhrbedarf" des Abluftgerätes, wodurch jeweils im Funktionszusammenhang mit einer (oder mehreren) komplementären Einheit(en) den Luftaustausch zwischen Innen- und Außenraum ermöglicht wird. Dabei ist es von Vorteil, wenn eine Einheit aktiv ist. Dies wird/werden im Normalfall das/die Abluftgerät(e) sein, weil sich durch aktive Entlüftung der Luftaustausch unter Vermeidung von Luftüberdruck im Innenraum leichter und mit geringerem technischen Aufwand steuern läßt.

Mit einem eine Wohnung umfassenden Be- und Entlüftungssystem, wie es in Fig. 3 schematisch dargestellt ist, kann unter Einsatz des erfindungsgemäßen Abluftgerätes ein Luftaustausch zum Zwecke der Lufterneuerung und/oder zum Zwecke der Entfeuchtung genau dann erfolgen, wenn ein solcher aufgrund der Benutzungssituation der einzelnen Bereiche der Wohnung erforderlich ist.

Der Tatsache, daß die menschlichen Lebensgewohnheiten im Ablauf eines Tages oder auch einer Woche zu einer zyklischen Frequentierung der einzelnen Bereiche einer Wohnung und dort jeweils zu spezifischen Anforderungen an die Be- und Entlüftung führen, kann dabei durch eine geeignet koordinierte Gesamt-Steuerung Rechnung getragen werden.

So kann der zu den üblichen Zeiten der morgendlichen und abendlichen Körperpflege bestehende hohe Entfeuchtungsbedarf im Bad ebenso wie der in den üblichen Zeiträumen der Essenszubereitung bestehende erhöhte Entlüftungsbedarf in der Küche durch Betrieb des dem jeweiligen Raum zugeordneten Abluftgerätes zu den entsprechenden Zeitpunkten mit hoher Leistung unter Vorrangsteuerung durch die Steuerstufe Entfeuchtung 1.2 gezielt gedeckt werden. Bei einer stärker auf spezielle Nutzerbedürfnisse (etwa ausgeprägte Zugluft- oder Gerauschempfundlichkeit) abgestimmten Lüftungsweise kann aber die Aktivierung des Abluftgerätes im Bad durch die Personenanwesenheitssteuerung auch blockiert sein, bis der/die Nutzer des Bades dieses verlassen haben.

Dem ausgeprägten Bedürfnis der Bewohner nach Vermeidung von Geräuschen in den Nachtstunden, insbesondere in den Schlafräumen, in denen gleichwohl die Frischluftzufuhr gewährleistet sein muß, kann etwa durch Betrieb eines aktiven Abluftgerätes im akustisch, jedoch nicht lufttechnisch vom Schlafraum getrennten Bad unter Vorrangssteuerung durch die Steuerstufe Frischluftzufuhr 1.3 mit einem im Schlafraum angeordneten CO₂-Sensor 1.51 oder Infrarotsensor zur Erfassung der Anwesenheit von Personen Rechnung getragen werden. Ein passives (und somit geräuschloses) Zuluftgerät im Schlafraum wird dabei zwangsweise mit aktiviert und damit die Frischluftzufuhr gesichert, ohne daß die Nachtruhe der Bewohner gestört wird.

Aus der vorangehenden Erklärung ist ersichtlich, daß die Komplexität der in Fig. 4 dargestellten Steuerung in der praktischen Anwendung durch Fortlassen einzelner Baugruppen wesentlich verringert werden kann.

Anhand des Ausführungsbeispiels wird lediglich veranschaulicht, daß sich alle dargestellten Baugruppen in ihrem Signalverhalten überlagern lassen, so daß sich eine hohe Flexibilität bei der Auslegung und Ausgestaltung einer konkreten Steuerung ergibt.

Eine insoweit interessante Möglichkeit läßt sich beispielsweise auch bei gänzlichem Fortfall des Signalübertragungsbus erreichen. Durch den Lufttransport vom Zuluftgerät zum Abluftgerät gelangt etwa bei "testweisem" Betrieb des Abluftgerätes in Intervallen - wie weiter oben beschrieben - auch dann, wenn die Funktionsräume nicht benutzt werden und ein Anstieg der Luftfeuchtigkeit nur durch die Abgabe von Wasserdampf durch Personen oder Pflanzen in den Aufenthaltsräumen bewirkt wird, feuchte Luft zu dem Innenfühler des Abluftgerätes, und durch Zuluftgeräte in den Aufenthaltsräumen strömt Frischluft nach. Bei genügend langem Intervallbetrieb in der "Testphase" wird nach anfänglichem Ansteigen der Feuchte auch in dem mit dem Abluftgerät ausgestatteten Raum dort die Feuchte bei fortgesetztem effektivem Betrieb des Entlüfters in dem Maße wieder abnehmen, wie (trockenere) Frischluft durch eien Zuluftgerät nachströmt, bis sie den einzuhaltenden Normalwert in diesem Raum wieder erreicht hat und die Steuerstufe Entfeuchtung das Abluftgerät ab- oder in Grundlastbetrieb schaltet.

So ist - unter Führung eines oder gegebenenfalls mehrerer einzelner Geräte - eine effektive feuchtegesteuerte Be- und Entlüftung einer Wohnung auch möglich, wenn die Geräte nicht durch einen Bus miteinander verbunden sind. Allerdings wird das Zusammenwirken der Geräte durch eine Bus-Verknüpfung verbessert und ihr Ansprechen beschleunigt.

Bei der Festlegung der Zahl der - entsprechend dem Schema nach Fig. 5 - vorzusehenden Zeitfenster ist die höchstzulassige Anzahl der anzuschließenden Einheiten zu berücksichtigen.

Als Übertragungskanal im Sinne eines derartigen Signalbus ist ein dem Lichtnetz aufgeprägter FM-Kanal oder auch ein sogenannter Haus-Bus geeignet, der zusätzlich weitere Signale der Haustechnik überträgt. Dabei kann eine Zusammenfassung von Signalen bzw. ein Signalaustausch mit weiteren haustechnischen Geräten erfolgen. So lassen sich beispielsweise die Signale der oben erwähnten Sensoren für die Anwesenheit von Personen in vorteilhafter Weise auch für Einbruchmeldeanlagen oder zur Steuerung von Beleuchtungs- und/oder Heizgeräten nutzen oder umgekehrt die Bewegungssensoren von Sicherungsanlagen gleichzeitig für die Steuerung der Be- und Entlüftung.

Alternativ zu einem Signalbus können die Geräte auch durch eine drahtlose Übertragungsstrecke - etwa auf Ultraschall- oder Infrarotbasis - miteinander und ggf. mit weiteren geräten bzw. Baugruppen der Haustechnik signalmäßig verknüpft sein.

Anstelle der oder zusätzlich zu den im Beispiel genannten Sensoren können der Steuerung Temperatursensoren im Innen- und/oder Außenraum, ein oder mehrere Fühler für die Luftgeschwindigkeit im Innen- und/oder Außenraum, spezielle Sensoren für schädliche Bestandteile der Raumluft - etwa ein CO-sensor, ein Formaldehydsensor o.ä. - zugeordnet sein.

In Fig. 7 ist der mechanische Aufbau einer Ausführungsform des erfindungsgemäßen Abluftgerätes 4 als Abluftventilator dargestellt. In einem mit einer klappbaren Frontabdeckung 42 versehenen Lüftergehäuse 41 ist eine Lüfterschnecke 43 angeordnet, die von einem Lüftermotor 44 betrieben wird und über die Seitenkanten des Lüftergehäuses 41, einen Gitterrahmen 45 und ein Filter 46 Abluft aus dem zu entlüftenden Innenraum 2 ansaugt und über einen Fortluftkanal, mit dem sie über eine (nicht gezeigte) Rückschlagklappe verbunden ist, in den Außenraum 1 ableitet.

Die Steuereinheit 7, die entsprechend der in Fig. 4 dargestellten und weiter oben genauer beschriebenen Steuereinheit unter Einschluß der zugehörigen peripheren Baugruppen oder einer abgewandelten Ausführungsform dieser aufgebaut ist, ist über eine Netz-Steckverbindung 47 mit dme Netz und über eine im Verbinder-Feld 48 angeordnete Motor-Steckverbindung mit dem Motor 44 verbunden und steuert dessen Ein-/Aus-Zustand und Drehzahl, wie unter Bezugnahme auf Fig. 7 im weiteren genauer beschrieben.

In die Steuereinheit 7, deren (nicht einzeln dargestellte) Kernstücke ein Mikroprozessor und eine elektronische Motorsteuerung sind, baulich integriert ist ein Bedienfeld 49 zur manuellen Bedienung und optischen Betriebszustandsanzeige des Abluftventilators. Der Steuereinheit zugeordnet und über das Verbinder-Feld 48 an diese angeschlossen ist der Innenfühler 5a, der hier als kapazitiver Feuchtesensor ausgebildet ist.

Fig. 8 ist ein elektrisches Prinzipschaltbild der Motorsteuerung. Wie aus der Figur zu ersehen, sind zwischen das Stromnetz und die Netz-Steckverbindung 47, 47a ein Ein-Ausschalter 491 und eine Betriebskontrolleuchte 492 geschaltet, die dem Bedienfeld 49 zugeordnet sind.

Während einer der Kontakte ("2") des Netzanschlußfeldes 47 für Zusatzfunktionen reserviert ist, sind die übrigen mit einer (internen) Steuer-Baugruppe 40 verbunden und die Anschlüsse "N" und "L" außerdem über Steckkontakte im Verbinder-Feld 48 mit dem Motor 44, wobei zwischen den Anschluß "L" und den Motor ein erster (Grundlast-)Drehzahlsteller 410 und ein zweiter Drehsteller 411 geschaltet ist, der mit dem von der Steuerbaugruppe 40 ausgegebenen Steuersignal beaufschlagt wird und auf an sich bekannte Weise einer Drehzahlverstellung des Antriebsmotors 44 bewirkt.

Die zum Betrieb des in der Steuerbaugruppe 40 enthaltenen Mikroprozessors und weiterer Halbleiterschaltungselement notwenige Spannungsumsetzung und Gleichrichtung erfolgt durch bekannte, hier nicht genauer zu beschreibende Funktionseinheiten innerhalb der Steuerbaugruppe.

Eingangsseitig sind mit der Steuerbaugruppe 40 ein Zeitgeber 420, mit dessen Zeitsignalen eine Zeitsteuerung des Abluftventilators realisiert werden kann, über das Verbinder-Feld 48 und eine Verstärkereinheit 430 mit zugeordnetem Abgleichteil 431 zur Schwellwertvorgabe für die Innenraumfeuchte als Steuergröße der Feuchtesensor 5a und schließlich ein Signalbus 440 verbunden, über den die Verbindung zu vom Abluftgerät räumlich getrennten Signalaufnehmern - etwa dem Sensor 5b nach Fig. 3 - und Verarbeitungsstufen hergestellt wird. Der Signalbus 440 entspricht funktional dem oben unter Bezugnahme auf Fig. 4 und 6 erläuterten Signalbus 3.1. Zur Funktion der Anordnung kann im wesentlichen auf die Erläuterungen zu Fig. 3 und 4 Bezug genommen werden.

Zu ergänzen ist, daß der gezeigte Abluftventilator - solange er nicht manuell über den Schalter 491 außer Betrieb gesetzt ist - mit einer über den Drehzahlsteller 410 vorgegebenen Grundlast-Drehzahl oder nach Maßgabe des auf die weiter oben beschriebene Weise unter Zugrundelegung von Meßsignalen des Feuchtesensors 5a und beispielsweise des Sensors 5b für die Anwesenheit von Personen erzeugten Steuersignals mit einer erhöhten Drehzahl läuft, womit das aus dem Innenraum aktiv abgeführte Luftvolumen gesteuert wird, wie in Fig. 1 verdeutlicht.

Dieser permanente Grundlastbetrieb mit einer Förderleistung von 20 - 40 m³/h sichert (neben der Einhaltung von in vielen Einsatzfällen bestehenden bauphysikalischen Erfordernissen) die Umspülung des Sensors bzw. der Sensoren für die Luftqualität - hier des Feuchtesenors 5a - und damnit das verzögerungsarme Vorliegen von für die aktuelle Raumluftqualität repräsentativen Werten der Meßgröße(n) am jeweilgen Meßfühler.

Im Zusammenwirken dieses Abluftventilators mit weiteren Ab- und/oder Zuluftgeräten ist damit auch eine Steuerung der Luftverteilung in einer Wohnung zu realisieren.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

So sind zur Erfassung der Anwesenheit und ggf. Anzahl von Personen grundsätzlich alle zu diesem Zweck üblichen Sensoren geeignet, also neben den bereits beispielhaft genannten auch mit Auswerteeinrichtungen verbundene Lichtschranken, Schallaufnehmer, Mikrowellendetektoren für die mit der Atmung und dem Herzschlag verbundenen Körperschwingungen usw.. Vorteilhaft kann der gleichzeitige Einsatz von in andere haustechnische Systeme - etwa das Beleuchtungs- oder das Heizungssystem oder eine Einbruchsicherungsanlage - integrierten Sensoren zur Steuerung der Zu- oder Abluftgeräte sein.

Als mit den die An- oder Abwesenheit von Personen anzeigenden Fühlern zusammenwirkende Sensoren für lufttechnisch relevante Größen sind neben den bereits genannten Fühlern je nach Einsatzbedingungen und Kostenrahmen insbesondere solche für die Lufttemperatur, Umschließungsflächentemperatur, Luftgeschwindigkeit sowie für Bestandteile der Raumluft - etwa CO₂-, CO- oder Formaldehydsensoren - zweckmäßig.

Die Signalverbindung der einzelnen Geräte miteinander, mit externen Steuereinrichtungen oder mit externen Meßwertaufnehmern kann über einen gesonderten Bus, aber ggf. auch über Leitungen der Haustechnik (Hausbus, Lichtnetz, Verdrahtung der Einbruchsicherungsanlage o.ä.) oder drahtlos, etwa über eine Infrarot- oder Ultraschallübertragungsstrecke, erfolgen.

Zu den je nach Einsatzfall zweckmäßigen Abwandlungen zählt das Vorsehen einer zusätzlichen Handsteuerung, die Realisierung eines zeitlichen Nachlaufes des Lüfters nach einer Umschaltung - insbesondere bei Abschaltung aufgrund von die An- oder Abwesenheit von Personen betreffenden Signalen - oder der Anschluß an eine zentrale Steuerwarte (beispielsweise eines Hotels oder Altenheims), um neben der dezentralen Steuerung wahlweise auch eine zentral gesteuerte Betätigung des Gerätes zu ermöglichen.

Die im Ausführungsbeispiel erwähnten ODER-Glieder können hardware- (als fest verdrahtete logische Gatter) oder softwaremäßig realisiert sein - wesentlich ist die Vornahme einer ODER-Verknüpfung der jeweils zugeführten Signale.

Die Erfindung beschränkt sich in ihrer Ausführung nicht auf das vorstehend angegebene bevorzugte Ausführungsbeispiel. Vielmehr ist eine Anzahl von Varianten denkbar, welche von der in den Ansprüchen spezifizierten Lösung auch in anders gearteten Ausführungen Gebrauch macht.

## Patentansprüche

1. Raumlüfter (3a, 3b, 4a, 4b; 4) zur Be- oder Entlüftung eines Innenraumes (2), mit einer Steuereinheit (7a bis 7d; 7; 1.0), der ein Aufnehmer (5a, 5b; 1.41, 1.42, 1.51, 1.613) zur Erfassung einer Steuergröße zugeordnet ist und die eine erste Verarbeitungseinheit (71a bis 71d; 1.61, 1.62, 1.63, 1.64, 1.52, 1.53, 1.3, 1.63', 1.622) zur Gewinnung eines Steuersignals aus der Steuergröße sowie ein mit dem Steuersignal beaufschlagtes Stellglied (72a bis 72d; 1.11; 411) zur Veränderung der geförderten Luftmenge in Abhängigkeit vom Steuersignal aufweist, wobei die Steuereinheit (7a bis 7d; 7; 1.0) mindestens einen Eingang für einen Aufnehmer (1.611, 1.612, 1.64) zur Erfassung der Anwesenheit von Personen im Innenraum (2) hat und die erste Verarbeitungseinheit eingangsseitig mit dem Ausgang dieses Aufnehmers verbunden ist und der Ausgang der ersten Verarbeitungseinheit direkt oder über eine zweite Verarbeitungseinheit (1.81) zur Verknüpfung mit mindestens einem weiteren Steuersignal mit dem Eingang des Stellglieds (72a bis 72d; 1.11; 411) verbunden ist,
**dadurch gekennzeichnet,**
daß die erste Verarbeitungseinheit zur Erzeugung eines eine Information über die aufgrund der zeitweisen Anwesenheit von Personen in mindestens einem vorangehenden Zeitraum zu erwartende Anwesenheit beinhaltenden Steuersignals aufgebildet ist.

2. Raumlüfter nach Anspruch 1, **dadurch gekennzeichnet**, daß die Steuereinheit (7a bis 7d; 7; 1.0) einen Betriebseinstellungsspeicher (1.624) und eine logische Verarbeitungseinheit (1.632) zur Verknüpfung einer die aktuelle oder zu erwartende Personenanwesenheit mit einer gespeicherten, einen Betriebsparameter des Geräts (3a, 3b, 4a, 4b; 3; 4) repräsentierenden Größe zur Erzeugung eines das Verknüpfungsergebnis kennzeichnenden Signals aufweist.

3. Raumlüfter nach Anspruch 1 oder 2 , **dadurch gekennzeichnet**, daß die Steuereinheit (7; 7c 7d; 1.0) eine Zeitgeber- und -erfassungseinrichtung (1.62), einen von dieser adressierten und mit dem Ausgang des Aufnehmers (1.611, 1.612, 1.64) zur periodischen Erfassung der Anwesenheit von Personen in Zuordnung zu Zeit zyklen, insbesondere Kalenderzeitzyklen verbundenen Personenanwesenheitsspeicher (1.622) zur Speicherung einer die Anwesenheit von Personen im Innenraum (2) in den einzelnen Zeiträumen des Zeit zyklus kennzeichnenden Größe, welche einen sich mit der zunehmenden Häufigkeit der Anwesenheit von Personen im jeweiligen Zeitraum vergrößernden Wert aufweist, und eine Verarbeitungseinheit (1.63) zur Verknüpfung der im Personenanwesenheitsspeicher gespeicherten Größe aufweist, welche einen Erwartungswert für die künftige innerhalb des entsprechenden Zeitraums des Kalenderzeitzyklus zu erwartende Anwesenheit von Personen im Innenraum (2) bildet und bei Überschreitung eines vorgegebenen Schwellwerts einer Schwellwertstufe in der ersten Verarbeitungseinheit ein die Anwesenheit einer Person anzeigendes Signal ausgibt.

4. Raumlüfter nach Anspruch 3, **dadurch gekennzeichnet,** daß der Personenanwesenheitsspeicher (1.622) als Speicher ausgebildet ist, dessen Speicherplätze vorgegebenen Zeiträumen des Kalenderzeitzyklus zugeordnet sind, und von einem Zeitgeber (1.62) zyklisch adressierbar sind, wobei das Auslesen bezüglich des Kalenderzeitraums zeitlich voreilend erfolgt.

5. Raumlüfter nach einem der Ansprüche 1 bis 4 , **dadurch gekennzeichnet**, daß die Steuereinheit (7a bis 7d; 7; 1.0) eine Zeitgeber- und -erfassungseinrichtung (1.22, 1.62), einen mit dieser verbundenen Betriebseinstellungsspeicher (1.634) zur Speicherung vorgenommener Betriebseinstellungen des Raumlüfters unter Zuordnung des Zeitpunktes ihres Vorliegens und eine logische Verarbeitungseinheit (1.53, 1.64) zur Verknüpfung der im Geräteeinstellungsspeicher gespeicherten Daten mit Signalen der Zeitgeber- und - erfassungseinrichtung zur Vorgabe zukünftiger Betriebseinstellungen des Gerätes und zur Erzeugung eines das Verknüpfungsergebnis kennzeichnenden Signals aufweist.

6. Raumlüfter nach einem der Ansprüche 1 bis 5, **dadurch gekennzeichnet**, daß die Steuereinheit (7a bis 7d; 7; 1.0) eine Zeitgebereinrichtung (1.62), eine Eingabeeinrichtung (1.621) zur Eingabe von Personenanwesenheitszeiten für die Zukunft und einen mit dem Eingang des Aufnehmers (1.64) für die Anwesenheit von Personen im Innenraum (2) verbundenen Personenanwesenheitspeicher (1.622) zur Speicherung der eingegebenen Anwesenheitszeiten und zur Ausgabe an den Aufnehmer (1.64) unter Steuerung durch die Zeitgebereinrichtung (1.62) aufweist.

7. Raumlüfter nach einem der Ansprüche 1 bis 6, **dadurch gekennzeichnet**, daß dem Stellglied (72a bis 72d; 1.11; 411) eine ODER-Verknüpfung (1.81) vorgeschaltet ist, deren einer Eingang mit einem die Anwesenheit von Personen im Innenraum (2) reflektierenden Ausgangssignal einer Verarbeitungseinheit (1.3) und deren mindestens ein anderer Eingang mit einem die thermische Behaglichkeit im Innenraum (2) und/oder die klimatischen Verhältnisse im Außenraum (1) reflektierenden Ausgangssignal mindestens einer weiteren Verarbeitungsstufe (1.2) und/oder einer externen Einrichtung verbunden ist.

8. Raumlüfter nach einem der Ansprüche 1 bis 7, **dadurch gekennzeichnet,** daß ein Eingang der Steuereinheit (7a bis 7d; 7; 1.0) oder das Stellglied (72a bis 72d; 1.11; 411) über eine Signalübertragungsleitung (3.1; 440) zum Empfang eines Signals mit einer externen Einrichtung, insbesondere einem externen Meßwertaufnehmer (6) oder einem weiteren Gerät (3a, 3b, 4a, 4b; 3; 4), verbunden ist.

9. Raumlüfter nach einem der Ansprüche 1 bis 8, **dadurch gekennzeichnet,** daß als Aufnehmer (1.611, 1.612, 1.64) zur Erfassung der Anwesenheit von Personen ein Infrarotsensor vorgesehen ist.

10. Raumlüfter nach einem der Ansprüche 1 bis 9, **dadurch gekennzeichnet**, daß als Aufnehmer (1.611, 1.612, 1.64) zur Erfassung der Anwesenheit von Personen ein Bewegungsmelder vorgesehen ist.

11. Raumlüfter nach einem der Ansprüche 1 bis 10, **dadurch gekennzeichnet**, daß als Aufnehmer (1.611, 1.612, 1.64) zur Erfassung der Anwesenheit von Personen ein Fühler einer oder an einer in Abhängigkeit von der Anwesenheit von Personen betriebenen haustechnischen Anlage, insbesondere einer Heizungs-, Beleuchtungs- oder Raumsicherungsanlage, vorgesehen ist.

12. Raumlüfter nach einem der Ansprüche 1 bis 11, **dadurch gekennzeichnet**, daß die Steuereinheit (7a bis 7d; 7; 1.0) so ausgebildet ist, daß sie die Steuerung eines zeitlichen Nachlaufens des Gerätes, insbesondere für einen vorbestimmten Zeitraum nach Erhalt eines Steuersignals zum Abschalten, bewirkt.

13. Raumlüfter nach einem der Ansprüche 1 bis 12, **dadurch gekennzeichnet**, daß die Steuereinheit (7a bis 7d; 7; 1.0) eine Schaltvorrichtung zum Bewirken einer manuellen Steuerung aufweist.

14. Raumlüfter nach einem der Ansprüche 1 bis 13, **dadurch gekennzeichnet**, daß eine Schnittstelleneinrichtung (3.2) vorgesehen ist, die eine Steuersignalverbindung mit einer externen Steuerwarte herstellt.

## Claims

1. A room ventilator (3a, 3b, 4a, 4b; 4) for air supply or air evacuation of an interior space (2), with a control unit (7a to 7d; 7; 1.0) to which a sensor (5a, 5b; 1.41, 1.42, 1.51, 1.613) is assigned for detecting a control variable and which has a first processing unit (71a to 71d; 1.61, 1.62, 1.63, 1.64, 1.52, 1.53, 1.3, 1.63', 1.622) for extraction of a control signal from the control variable and an actuator (72a to 72d; 1.11; 411) for changing the quantity of air supplied, depending on and in response to the control signal, wherein the control unit (7a to 7d; 7; 1.0) has at least one input for a sensor (1.611, 1.612, 1.64) to detect the presence of persons within the interior space (2) and the first processing unit is connected to the output of this sensor on its input side, and the output of the first processing unit is connected to the input of the actuator (72a to 72d; 1.11; 411) either directly or via a second processing unit (1.81) for correlation with at least one further control signal, characterised in that the first processing unit is designed to generate a control signal which contains information on the anticipated presence of persons based upon the periodic presence of persons in at least one prior time period.

2. A room ventilator according to claim 1,
characterised in that the control unit (7a to 7d; 7; 1.0) has an operating settings memory (1.624) and a logical processing unit (1.632) for correlating a magnitude which represents the current or anticipated presence of persons with a stored magnitude, representing an operating parameter of the apparatus (3a, 3b, 4a, 4b; 3; 4), for generation of a signal which identifies the results of the correlation.

3. A room ventilator according to claim 1 or 2,
characterised in that the control unit (7; 7c, 7d; 1.0) has a time encoder and detection apparatus (1.62), a personnel presence memory (1.622) which is addressed by this and which is connected to the output of the sensor (1.611, 1.612, 1.64) for periodic detection of the presence of persons, in co-ordination with time cycles, especially calendar time cycles, for storage of a magnitude identifying the presence of persons in the interior space (2) in the individual time periods of the time cycle and having a value which increases with the increase in frequency of the presence of persons in the respective time periods, and a processing unit (1.63) for correlating the magnitudes stored in the personnel presence memory, which forms an anticipated value for the future anticipated presence of persons in the interior space (2), within the corresponding time period of the calendar time cycle, and emits a signal indicating the presence of a person on exceeding a specified threshold value of a threshold value level in the first processing unit.

4. A room ventilator according to claim 3,
characterised in that the personnel presence memory (1.622) is formed as a memory, the memory locations of which are assigned to specified time periods of the calendar time cycle, and are cyclically addressable by a time encoder (1.62), wherein readout is temporally advanced with regard to the calendar time period.

5. A room ventilator according to one of claims 1 to 4, characterised in that the control unit (7a to 7d; 7; 1.0) has a time encoder and detection apparatus (1.22, 1.62), an operating settings memory (1.634) which is connected to this for storage of operating setings of the room ventilator in co-ordination with the point in time of their occurrence, and a logical processing unit (1.53, 1.64) for correlating the data stored in the apparatus settings memory to signals of the time encoder and detection apparatus for providing in advance future operating settings of the apparatus and for generation of a signal which identifies the result of the correlation.

6. A room ventilator according to one of claims 1 to 5, characterised in that the control unit (7a to 7d; 7; 1.0) has a time encoder apparatus (1.62), an input apparatus (1.621) for entry of future personnel presence times and a personnel presence memory (1.622), connected to the input of the sensor (1.64) for the presence of persons in the interior space (2), for storage of the entered presence times and for output to the sensor (1.64) under the control of the time encoder apparatus (1.62).

7. A room ventilator according to one of claims 1 to 6, characterised in that an OR operation (1.81) is included in the circuit upstream of the actuator (72a to 72d; 1.11; 411), one of the inputs of which is connected to an output signal of a processing unit (1.3) which reflects the presence of persons in the interior space (2), and at least one other input is connected with an output signal of at least one further processing stage (1.2) and/or of an external device which reflects the thermal comfort in the interior space and/or reflects the climatic conditions in the exterior space (1).

8. A room ventilator according to one of claims 1 to 7, characterised in that the input of the control unit (7a to 7d; 7; 1.0) or the actuator (72a to 72d; 1.11; 411) is connected to an external apparatus, especially an external measured value recorder (6) or another device (3a, 3b, 4a, 4b; 3; 4) via a signal transmission line (3.1; 440) for the receipt of a signal.

9. A room ventilator according to one of claims 1 to 8, characterised in that an infra-red sensor is provided as a detector (1.611, 1.612, 1.64) for recording the presence of persons.

10. A room ventilator according to one of claims 1 to 9, characterised in that a movement sensor is provided as a detector (1.611, 1.612, 1.64) for recording the presence of persons.

11. A room ventilator according to one of claims 1 to 10, characterised in that a sensor of, or on, an in-house technical system operating in dependence on the presence of persons, especially a heating, lighting or security system, is provided as a detector (1.611, 1.612, 1.64) for recording the presence of persons.

12. A room ventilator according to one of claims 1 to 11, characterised in that the control unit (7a to 7d; 7; 1.0) is designed to effect the control of a temporal after-run of the apparatus, especially for a specified period of time after receipt of a control signal to implement a shutdown.

13. A room ventilator according to one of claims 1 to 12, characterised in that the control unit (7a to 7d; 7; 1.0) has a switching arrangement to effect manual control.

14. A room ventilator according to one of claims 1 to 13, characterised in that an interface apparatus (3.2) is provided to make a control signal connection to an external control centre.

## Revendications

1. Dispositif d'aération (3a, 3b, 4a, 4b ; 4) pour l'amenée ou l'évacuation d'air d'une pièce intérieure (2), comportant une unité de commande (7a à 7d ; 7 ; 1.0) à laquelle est associé un capteur (5a, 5b ; 1.41, 1.42, 1.51, 1.613) pour la détection d'une grandeur de commande et qui comporte une première unité de traitement (7 la à 71d ; 1.61, 1.62, 1.63, 1.64, 1.52, 1.53, 1.3, 1.63, 1.622) pour l'obtention d'un signal de commande à partir de la grandeur de commande, ainsi qu'un organe de réglage (72a à 72d ; 1.11 ; 411) attaqué par le signal de commande pour la modification de la quantité d'air convoyée en fonction du signal de commande, l'unité de commande (7a à 7d ; 7 ; 1.0) comportant au moins une entrée pour un capteur (1.611, 1.612, 1.64) pour la détection de la présence de personnes dans la pièce intérieure (2), et la première unité de traitement étant branchée du côté entrée à la sortie de ce capteur et la sortie de la première unité de traitement étant branchée directement ou bien via une seconde unité de traitement (1.81) à l'entrée de l'organe de réglage (72a à 72d ; 1.11; 411) pour la mise en relation avec au moins un autre signal de commande, caractérisé en ce que la première unité de traitement est réalisée pour la génération d'un signal de commande qui inclut une information sur la présence à prévoir en raison de la présence temporaire de personnes pendant au moins une période précédente.

2. Dispositif d'aération selon la revendication 1, caractérisé en ce que l'unité de commande (7a à 7d ; 7 ; 1.0) comporte une mémoire des réglages de fonctionnement (1.624) et une unité de traitement logique (1.632) pour la mise en relation d'une grandeur représentant la présence de personnes actuelle ou à prévoir avec une grandeur mémorisée représentant un paramètre de fonctionnement de l'appareil (3a, 3b, 4a, 4b ; 3 ; 4) pour la génération d'un signal caractérisant le résultat de mise en relation.

3. Dispositif d'aération selon l'une ou l'autre des revendications 1 et 2, caractérisé en ce que l'unité de commande (7 ; 7c, 7d ; 1.0) comporte un dispositif combiné horloge/détecteur temporel (1.62), une mémoire de présence de personnes (1.622) pour la mémorisation d'une grandeur caractérisant la présence de personnes dans la pièce intérieure (2) pendant les périodes individuelles d'un cycle temporel, ladite mémoire étant adressée par ledit dispositif combiné et étant branchée à la sortie du capteur (1.611, 1.612, 1.64) pour la détection périodique de la présence de personnes en association aux cycles temporels, en particulier à des cycles temporels calendaires, ladite grandeur caractéristique comprenant une valeur qui augmente en fonction de l'accroissement de la fréquence de la présence de personnes pendant la période respective, et en ce que ladite unité de commande comporte une unité de traitement (1.63) pour la mise en relation avec la grandeur mémorisée dans la mémoire de présence de personnes, qui forme une valeur prévisionnelle pour la présence de personnes future à prévoir à l'intérieur de la période correspondante du cycle temporel calendaire dans la pièce intérieure (2) et qui émet un signal indiquant la présence d'une personne lors du dépassement d'une valeur seuil prédéterminée d'un circuit de valeur seuil dans la première unité de traitement.

4. Dispositif d'aération selon la revendication 3, caractérisé en ce que la mémoire de présence de personnes (1.622) est réalisée sous forme d'une mémoire dont les emplacements de mémorisation sont associés à des périodes prédéterminées du cycle temporel calendaire et susceptibles d'être adressés par cycle par une horloge (1.62), la sélection ayant lieu en avance temporelle par rapport à la période calendaire.

5. Dispositif d'aération selon l'une quelconque des revendications 1 à 4, caractérisé en ce que l'unité de commande (7a à 7d ; 7 ; 1.0) comporte un dispositif combiné horloge/détecteur temporel (1.22, 1.62), une mémoire de réglages de fonctionnement (1.634) branchée avec celui-ci pour la mémorisation des réglages de service effectués pour le dispositif d'aération avec association de l'instant de leur présence, et une unité de traitement logique (1.53, 1.64) pour la mise en relation des données mémorisées dans la mémoire de réglages d'appareil avec des signaux du dispositif combiné horloge/détecteur temporel pour la détermination de réglages de fonctionnement futures de l'appareil et pour la production d'un signal caractérisant le résultat de la mise en relation.

6. Dispositif d'aération selon l'une quelconque des revendications 1 à 5, caractérisé en ce que l'unité de commande (7a à 7d ; 7 ; 1.0) comprend une horloge (1.62), un dispositif (1.621) pour la saisie des temps de présence de personnes pour le future et une mémoire de présence de personnes (1.622) branchée à l'entrée du capteur (1.64) pour la présence de personnes dans la pièce intérieure (2), pour la mémorisation des temps de présence entrés et pour la fourniture au capteur (1.64) sous la commande par l'horloge (1.62).

7. Dispositif d'aération selon l'une quelconque des revendications 1 à 6, caractérisé en ce qu'il est connecté à l'amont de l'organe de réglage (72a à 72d ; 1.11; 411) un circuit de mise en relation OU (1.81) dont l'une des entrées est branchée à un signal de sortie, reflétant la présence de personnes dans la pièce intérieure (2), d'une unité de traitement (1.3) et dont au moins une autre entrée est branchée à un signal de sortie, reflétant le confort thermique dans la pièce intérieure (2) et/ou les conditions climatiques dans l'espace extérieur (1), d'au moins un autre étage de traitement (1.2) et/ou d'un dispositif externe.

8. Dispositif d'aération selon l'une quelconque des revendications 1 à 7, caractérisé en ce qu'une entrée de l'unité de commande (7a à 7d ; 7 ; 1.0) ou l'organe de réglage (72a à 72d ; 1.11 ; 411) est branché(e) via une ligne de transmission de signaux (3.1 ; 440), destinée à recevoir un signal, à un dispositif externe, en particulier à un capteur externe de valeur mesurée (6) ou bien à un autre appareil (3a, 3b, 4a, 4b ; 3 ; 4).

9. Dispositif d'aération selon l'une quelconque des revendications 1 à 8, caractérisé en ce qu'il est prévu un détecteur à infrarouges en tant que capteur (1.611, 1.612, 1.64) pour la détection de la présence de personnes.

10. Dispositif d'aération selon l'une quelconque des revendications 1 à 9, caractérisé en ce qu'il est prévu un indicateur de mouvement en tant que capteur (1.611, 1.612, 1.64) pour la détection de la présence de personnes.

11. Dispositif d'aération selon l'une quelconque des revendications 1 à 10, caractérisé en ce qu'il est prévu en tant que capteur (1.611, 1.612, 1.64) pour la détection de la présence de personnes un palpeur d'une ou sur une installation technique domestique, en particulier une installation de chauffage, d'éclairage ou de sécurité, qui fonctionne en dépendance de la présence de personnes.

12. Dispositif d'aération selon l'une quelconque des revendications 1 à 11, caractérisé en ce que l'unité de commande (7a à 7d ; 7 ; 1.0) est réalisée de telle sorte qu'elle entraîne la commande d'un retard temporel de l'appareil, en particulier pour une période prédéterminée après réception d'un signal de commande pour l'arrêt.

13. Dispositif d'aération selon l'une quelconque des revendications 1 à 12, caractérisé en ce que l'unité de commande (7a à 7d ; 7; 1.0) comprend un dispositif de commutation pour entraîner une commande manuelle.

14. Dispositif d'aération selon l'une quelconque des revendications 1 à 13, caractérisé en ce qu'il est prévu un dispositif interface (3.2) qui établit une liaison de signal de commande avec un poste de contrôle externe.
